# EUROPÄISCHE PATENTSCHRIFT

(11) **EP 1 961 886 B1**
(45) Veröffentlichungstag und Bekanntmachung des Hinweises auf die Patenterteilung: **14.10.2009**
(21) Anmeldenummer: 08010308.8
(22) Anmeldetag: 15.04.2006
(51) Int. Cl.: E04B 5/21, E04G 5/12, E04C 3/08

(54) **U-Profil-Träger einer Überdachung, Halle, Tribüne, Treppe, eines Gerüsts oder Podiums**
U-shaped beam of a canopy, hall, grandstand, staircase, scaffolding or platform
Support de profil en U d'une toiture, d'un hall, d'une tribune, d'un escalier, d'un échafaudage ou d'un podium

(43) Veröffentlichungstag der Anmeldung: 27.08.2008
(62) Teilanmeldung aus: 06007930.8
(73) Patentinhaber: Wilhelm Layher Verwaltungs-GmbH, 74363 Güglingen-Eibensbach (DE)
(72) Erfinder:
(74) Vertreter: Geitz Truckenmüller Lucht

(56) Entgegenhaltungen:
- DE-A1- 2 850 098
- DE-A1- 3 542 610
- DE-U1- 9 110 828
- US-A- 4 133 155
- US-A- 4 795 405

## Beschreibung

Die Erfindung betrifft einen U-Profil-Träger gemäß dem Oberbegriff des Anspruchs 1.

Aus der DE 35 42 610 A1 ist ein Schnell-Montage-Hallendach mit einem Kassettendach bekannt geworden, bei dem die Dachhautelemente auf U-profilförmigen Obergurten von in der Praxis auch mit Kassettenträgern bezeichneten Dachbindern aufgelegt und abgestützt sind. Diese Dachbinder haben außer den Obergurten auch Untergurte, Vertikalstäbe und Diagonalstäbe, die in üblicher Stahlbautechnik dimensioniert und zusammengeschweißt sind. Die Obergurte sind als nach oben offene U-Profilstäbe ausgebildet, deren U-Schenkel Vertikalschenkel ausbilden und deren Basis bzw. Grund mit Horizontalstegen gebildet ist, die mit den Vertikalstäben und den Diagonalstäben der Dachbinder verschweißt sind. In Längsrichtung des jeweiligen Dachbinders sind auf dem Grund dessen Obergurtes in der Mitte des Horizontalstegs in bestimmten Abständen nach oben herausragende Sicherungslaschen festgeschweißt. Diese sind für eine Sicherungsöffnung für einen Keil geeignet länger ausgebildet als die Vertikalschenkel des Obergurtes, mit dessen Hilfe die Dachelemente an dem Obergurt festspannbar sind.

Diese Konstruktion hat sich in der Praxis bewährt und ermöglicht eine schnelle Montage bzw. Demontage und ist geeignet, große Spannweiten abzudecken. Allerdings wird für die Montage in jedem Fall ein Kran benötigt. Die vergleichsweise schweren Dachbinder sind mit ihren U-Profilstäben für einen speziellen Einsatz bei Dachkonstruktionen konzipiert. An den Sicherungslaschen können außer den Dachhautelementen auch andere Befestigungselemente, z. B. Geländerhalter gemäß der DE 297 11 346 U1 oder Absturzsicherungs-Hilfsvorrichtungen gemäß der DE 20 2004 001 314 U1 angeschlossen werden. Die hierfür verfügbaren Befestigungspositionen sind jedoch auf die Positionen der fest mit den U-Profilstäben der Obergurte der Dachbinder verschweißten Sicherungslaschen beschränkt.

Eine alternative Möglichkeit zum Aufbau von Dachkonstruktionen ist beispielsweise aus der DE 100 28 262 A1 bekannt geworden, welche eine Planendachkonstruktion betrifft. Diese Dachkonstruktion ist unter Verwendung von sogenannten Gitterträgern hergestellt, wie sie für Serienteile im Gerüstbau bekannt geworden sind. Diese Dachbinder ausbildenden Gitterträger weisen einen rohrförmigen Obergurt, einen rohrförmigen Untergurt und steigende sowie fallende Rohrdiagonalen wie auch etwa senkrecht zu dem Obergurt und dem Untergurt angeordnete rohrförmige Vertikalstäbe auf. Auf die Obergurte der Gitterträger aufgesetzt ist jeweils eine über die gesamte Länge des jeweiligen Dachbinders verlaufende Anschlussprofileinheit angeschlossen. Diese umfasst ein über die gesamte Länge des Gitterträgers verlaufendes U-Profil, an dem unterseitig und senkrecht dazu rohrförmige Stützstreben angeschweißt sind, an deren von dem U-Profil weg weisenden unteren Enden jeweils eine Gelenk-Rohrkupplung angeschweißt ist. Mithilfe dieser Gelenk-Rohrkupplungen kann die Anschlussprofileinheit auf den Obergurten der Gitterträger wiederlösbar befestigt werden. Bei dieser Konstruktion kann es abhängig von der geometrischen Gestaltung und Anordnung der Rohrdiagonalen und/oder der Vertikalstäbe des Gitterträgers zu Situationen kommen, bei denen die Rohrkupplungen mit einem oder mehreren dieser Rohrdiagonalen und/oder Vertikalstäben kollidieren, so dass dann dort keine Befestigung der Anschlussprofileinheit an dem Gitterträger mittels der Gelenk-Rohrkupplung möglich ist. Dadurch ergibt sich ein erhöhtes Sicherheitsrisiko. Zur Befestigung der Plane des Planendachs an der Anschlussprofileinheit ist in deren U-Profil ein Kantholz eingelassen, dessen Oberseite bündig mit den nach oben weisenden Enden der vertikalen Stege der U-Profileinheit abschließen. Die Plane ist mit Metallklammern an dem Kantholz angetackert und zusätzlich über ein nach unten hutförmig offenes Abdeckprofil gesichert, das wiederum mit einer die Plane durchdringenden und in das Kantholz eingeschraubten Schraube befestigt ist. Diese Art der Befestigung ist vergleichsweise aufwändig.

Ähnlich gestaltete Anschlussprofileinheiten der Anmelderin sind in der Praxis bekannt geworden und zwar für den Einsatz bei Kassettendächern. Zur Befestigung deren Dachelemente sind an dem Grund des U-Profils der Anschlussprofileinheit nach oben herausragende Sicherungslaschen festgeschweißt, so wie bereits vorstehend im Zusammenhang mit der DE 35 42 610 A1 beschrieben, so dass insoweit auch dieselben Nachteile auftreten.

Aus der DE 31 07 416 A1 ist eine Tragkonstruktion für auf- und abbaubare Überdachungen oder Hallen bekannt geworden, bei der sowohl als vertikale Stützen als auch als Dachträger ein I-Profil-Träger mit doppeltem Quersteg eingesetzt wird. Der I-Profil-Träger besteht aus zwei im Abstand parallel zueinander verlaufenden Stegen, die an ihren Enden jeweils mit einer Querwand unter Ausbildung eines kastenförmigen Hohlprofils verbunden sind. An den beiden Enden der Stege ist jeweils ein I-Flansch vorgesehen, dessen Flanschteile sich von der Längsmittelebene des Trägers aus betrachtet senkrecht zu den Stegen nach außen erstrecken und die längs der Kanten der Stege verlaufen. Eine der Querwände erstreckt sich in einem Abstand zu dem zugehörigen I-Flansch im Inneren des Trägers, so dass ein nach außen offener Hohlraum zum Einsetzen einer Holzbohle ausgebildet ist. Die gegenüberliegende Querwand ist unter Ausbildung einer T-förmigen Nut gestaltet. Diese dient zur Aufnahme eines Hammerkopfes einer Hammerkopfschraube, mittels deren an dem I-Profil-Träger ein mit einem Langloch versehenes Bauelement festgelegt werden kann, indem auf die Hammerkopfschraube eine Mutter aufgeschraubt und festgezogen wird. Um auch nicht mit Langlöchern versehene Bauelemente an dem I-Träger-Profil festlegen zu können, kann auch eine rechteckige Klemmplatte vorgesehen sein, durch deren Rundloch die Hammerkopfschraube durchgesteckt ist. Die Montage dieses vergleichsweise schweren I-TrägerProfils ist nicht ohne einen Kran möglich und die an der separat handzuhabenden und zu transportierenden Holzbohle befestigten Dachelemente lassen sich nur aufwändig demontieren.

Ähnliche I-Profilträger mit doppeltem Quersteg sind beispielsweise aus der DE 30 45 389 C2 bekannt geworden. Andere I-Träger-Profile, welche ein Gerüstelement mit einem auswechselbaren Ergänzungsstück betreffend, sind aus der DE-OS 28 50 098 und der DE-OS 28 50 545,bekannt geworden. Diese I-Träger-Profile weisen an ihren flanschseitigen Enden jeweils eine nach außen offene T-förmige Nut auf, in der ein separat handhabbares U-förmiges Zusatzelement eingesetzt werden kann, das zu diesem Zwecke an seinem die beiden U-Schenkel verbindenden Steg mit einem T-förmigen, nach außen weisenden Ansatz versehen ist. Ein solches Zusatzelement kann dazu herangezogen werden, um die Klauen von als Geh- oder Arbeitsflächen dienenden Bohlen oder Rahmentafeln einzuhängen. Derartige Zusatzelemente müssen separat gehandhabt, gelagert und transportiert werden.

Aus der US-A-4,133,155 ist ein U-Profil-Träger für Betonabschaltungen bekannt.

Es ist eine Aufgabe der Erfindung, einen U-Profil-Träger der eingangs genannten Art zur Verfügung zu stellen, der einfach und leicht auch ohne einen Kran handhabbar und montierbar ist und der flexiblere Montagemöglichkeiten sowie ein erweitertes Einsatzspektrum ermöglicht.

Diese Aufgabe wird durch die Merkmale des Anspruches 1 gelöst.Der U-Profil-Träger kann eine vorzugsweise durch die Querwand begrenzte und in Richtung der Auflageränder der Stützschenkel sowie zu deren Innenseiten hin offene, sich quer zu den Stützschenkeln erstreckende Führungs-Nut aufweisen, die unter Ausbildung eines Schlitzes durch im Abstand zueinander und längs der Innenseiten der beiden Stützschenkel angeordnete und davon ausgehend sich jeweils nach innen erstreckende Nut-Hintergreif-Stege begrenzt ist, und in der ein an mehreren Positionen längs der Führungs-Nut lösbar befestigbarer Nutenstein eines Befestigungsmittels zur Befestigung des Auflageelements an dem U-Profil-Träger und/oder zur Befestigung einer Abhebesicherung gegen Abheben der Einhängehilfsmittel des Lauf- und/oder Arbeitsflächenelements aufnehmbar ist bzw. aufgenommen ist, und/oder dass der Anschlussteil des U-Profil-Trägers beiderseits seiner Längsmittelebene Befestigungsschenkel für eine vorzugsweise separat handhabbare Anschlusskupplung, insbesondere eine mit einer Kupplungshalbschale gebildeten Rohrkupplung aufweist, die an mehreren Positionen längs des U-Profil-Trägers an den Befestigungsschenkeln lösbar befestigbar ist und mittels welcher der U-Profil-Träger an dem langgestreckten Tragelement befestigbar ist bzw. befestigt ist.

Gemäß einer besonders vorteilhaften Ausgestaltung kann vorgesehen sein, dass die Führungs-Nut als eine sich in Längsrichtung des U-Profil-Trägers erstreckende, vorzugsweise wenigstens im Wesentlichen unterbrechungsfrei über die Länge des U-Profil-Trägers durchgehende Führungsschiene für den Nutenstein gestaltet ist, so dass dieser in der Führungs-Nut in Längsrichtung des U-Profil-Trägers verschiebbar ist. Dadurch ergeben sich weiter verbesserte Montagemöglichkeiten, insbesondere indem der Nutenstein in beliebiger Position längs der Führungsnut in derselben positionierbar und festlegbar ist.

Ferner kann vorgesehen sein, dass die Führungs-Nut von der vorzugsweise anschlussteilseitig angeordneten Querwand begrenzt ist. Dies ermöglicht eine besonders einfache und kostengünstige Konstruktion bei einem besonders geringen Gewicht des I-Profil-Trägers.

Es ist ferner von Vorteil, wenn wenigstens einer der Befestigungsschenkel, vorzugsweise beide Befestigungsschenkel, einen L-förmigen und/oder C-förmigen und/oder v-förmigen Querschnitt aufweist bzw. aufweisen. Dadurch ergeben sich besonders vorteilhafte Befestigungsmöglichkeiten für die Anschlusskupplung und/oder es lassen sich dadurch vorteilhafte Aufnahmemöglichkeiten für über den Rand der Tragelemente vorstehende Teile erreichen.

Gemäß einer vorteilhaften Weiterbildung kann vorgesehen sein, dass wenigstens einer der Befestigungsschenkel mit Hintergreifflächen eines von sich von dem Tragelement weg und zu der das U-Profil aufweisenden Seite des U-Profil-Trägers hin erstreckenden Stützelements bzw. mehrerer derartiger Stützelemente gestaltet ist bzw. sind, zum seitlichen Abstützen eines Befestigungsteils bzw. von Befestigungsteilen der Anschlusskupplung, wenn diese unter Befestigung des U-Profil-Trägers an dem Tragelement an dem U-Profil-Träger befestigt ist, so dass dann der Befestigungsteil bzw. die Befestigungsteile der Anschlusskupplung formschlüssig mit den Stützelementen verbunden ist bzw. sind. Dies ermöglicht eine besonders sichere Befestigung und Festlegung der Anschlusskupplung bei dennoch einfacher Montierbarkeit und Positionierbarkeit derselben längs des U-Profil-Trägers.

Von besonderem Vorteil ist es, wenn die Befestigungsschenkel jeweils als eine sich in Längsrichtung des U-Profil-Trägers erstreckende, vorzugsweise wenigstens im Wesentlichen unterbrechungsfrei über die Länge des U-Profil-Trägers durchgehende Befestigungsschiene für Befestigungsteile der Anschlusskupplung gestaltet sind, so dass die Befestigungsteile der Anschlusskupplung an mehreren beliebigen Positionen längs des U-Profil-Trägers befestigbar sind. Dadurch kann die Anschlusskupplung an beliebigen Positionen längs des U-Profil-Trägers angeordnet und festgelegt werden, so dass auf diese Weise Kollisionen mit benachbarten Verstrebungen bzw. Bauelementen vermieden werden kann. Ferner kann auf diese Weise die an dem U-Profil-Träger bestimmungsgemäß befestigte Anschlusskupplung im noch nicht endgültig festgezogenen Zustand, längs des Trägers verschoben werden.

Es ist ferner von Vorteil, wenn das mit dem Nutenstein versehene Befestigungsmittel als Schnell-Spann-Element gestaltet ist. Dies ermöglicht eine einfache und schnelle Montage sowie Demontage.

Gemäß einer vorteilhaften Weiterbildung kann vorgesehen sein, dass das mit dem Nutenstein versehene Befestigungsmittel mit einer sich quer, vorzugsweise senkrecht zu dem Nutenstein erstreckenden, auch als Schwert bezeichneten Sicherungslasche gestaltet ist, die sich im montierten Zustand durch den Schlitz der Führungs-Nut entlang den Stützschenkeln erstreckt und welche die Auflageränder der Stützschenkel derart überragt, dass ein das Auflageelement übergreifendes, vorzugsweise als Halteplatte gestaltetes Halteelement mittels eines durch eine quer verlaufende Sicherungsöffnung der Sicherungslasche greifenden Keils wiederlösbar festspannbar ist. Auf diese Weise kann das Auflageelement im festgespannten Zustand zwischen dem Halteelement und dem Stützschenkel bzw. den Stützschenkeln festgespannt werden.

Ferner kann vorgesehen sein, dass der Nutenstein (53), das Halteelement (77) und der Keil (80) unverlierbar mit der Sicherungslasche (76.1, 76.1) verbunden sind. Mit anderen Worten kann vorgesehen sein, dass der Nutenstein, das Halteelement, der Keil und die Sicherungs-Lasche eine unverlierbare Einheit bzw. Baugruppe ausbilden. Dies ermöglicht eine einfache und leichte Handhabbarkeit und die einzelnen Teile des Befestigungsmittels zur Befestigung des Auflagelements an dem U-Profil-Träger können nicht unbeabsichtigt verloren gehen.

Gemäß einer zweckmäßigen Weiterbildung kann vorgesehen sein, dass der Anschlussteil mit einer zwischen den Befestigungsschenkeln angeordneten und zu dem Tragelement hin sowie nach außen offenen und sich in Längsrichtung des Trägers erstreckenden, vorzugsweise wenigstens im Wesentlichen unterbrechungsfrei über die Länge des U-Profil-Trägers durchgehenden, Aufnahme-Nut zur Aufnahme eines Befestigungsmittel-Teils eines mit dem Stabelement verbundenen Befestigungsmittels, insbesondere eines Schraubenkopfes einer Schraube, aufweist. Dadurch kann der Träger auch problemlos an solchen Positionen des Stabelements festgelegt werden, an denen dort vorstehende Teile, wie Schraubenköpfe, vorhanden sind.

In besonders vorteilhafter Ausgestaltung kann vorgesehen sein, dass der U-Profil-Träger aus einem stranggepressten Leichtmetall, insbesondere aus Aluminium, besteht. Dies ermöglicht ein besonders geringes Gewicht sowie eine besonders einfache und leichte Handhabbarkeit des U-Profil-Trägers, ohne dass dafür ein Kran erforderlich wäre.

Ferner kann vorgesehen sein, dass die Kupplungshalbschale der Anschlusskupplung aus einem stranggepressten Leichtmetall besteht bzw. dass die Kupplungshalbschale als Leichtmetall-Strangpressprofil gestaltet ist. Dadurch ist die Kupplungshalbschale besonders einfach und kostengünstig in der gewünschten Profilform herstellbar und weist ein geringes Gewicht auf.

Weitere Merkmale, Gesichtspunkte und Vorteile der Erfindung ergeben sich aus den Ansprüchen und aus dem nachfolgenden Beschreibungsteil, in dem vorteilhafte Ausführungsbeispiele der Erfindung beschrieben sind.

Es zeigen:
- Fig. 1: eine schematische Vorderansicht einer Schnell-Montage-Halle;
- Fig. 2: eine schematische Draufsicht auf ein Schnell-Montage-Dach der Interimshalle gemäß Figur 1;
- Fig. 3: einen Querschnitt durch einen an einem rohrförmigen Tragelement mittels einer Anschlusskupplung festgelegten U-Profil-Träger gemäß der Erfindung, an dessen U-Stütz-Schenkel Dachhautelemente einer Schnell-Montage-Halle mittels eines Schnell-Spann-Elements mit Keil festgelegt sind;
- Fig. 4: einen Querschnitt durch einen erfindungsgemäßen U-Profil-Träger, der an einem rohrförmigen Trag-element mittels einer Anschlusskupplung befestigt ist und an dessen U-Stütz-Schenkel Einhängehaken von Lauf- und/oder Arbeitsflächenelementen mit Hilfe einer Abhebesicherung gesichert sind, die mittels eines Schnell-Spann-Elements mit Keil festgelegt ist.

Die in Figur 1 in Vorderansicht schematisch gezeigte Schnell-Montage-Halle 10 gemäß einem von mehreren vorteilhaften Ausführungsbeispielen der Erfindung hat als Stützen dienende Unterkonstruktion seitlich stehende Gerüste 11, die beispielsweise mit Stellrahmen gebildet sind. Auf diesen Unterkonstruktionen sind mehrere Dachbinder 12 abgestützt, die jeweils ein mittleres Firststück 12.1 und mehrere Dachbinder-Elemente 12.2 haben können, die über Laschen und/oder Rohrverbinder mit entsprechenden Eingriffselementen und Verbindungen zusammengesetzt sein können, so dass eine Satteldachkontur ausgebildet sein kann.

Wie in Fig. 2 schematisch beispielhaft gezeigt, kann jeweils bei den Linien 17.1 bis 17.4 ein einzelner Dachbinder 12 vorgesehen sein, wobei hier vier Dachbinder 12 neben bzw. hintereinander abgebildet sind. Es versteht sich, dass beliebig viele Dachbinder 12 hinter- bzw. nebeneinander gereiht werden können.

Die Dachbinder 12 sind als Gitterträger 18, vorzugsweise aus Aluminium, gestaltet, wie sie als Serienteile im Gerüstbau verwendet werden. Sie haben Obergurte 20, Untergurte 21, Vertikalstäbe 22 und Diagonalstäbe 23. Wegen der Dachneigung stehen die Vertikalstäbe 22 nicht genau senkrecht. Sie werden dennoch als Vertikalstäbe bezeichnet. Diese Gurte 20, 21 und Streben 22, 23 sind zu einem Gitterträger 18 zusammengeschweißt.

Auf dem ein Tragelement 46 bildenden, hier rohrförmigen Obergurt 20 des Gitterträgers 18 ist ein erfindungsgemäßer U-Profil-Träger 30 aufgesattelt und dort mithilfe einer als Rohrkupplung gestalteten Anschlusskupplung 60 wiederlösbar befestigt. Der U-Profil-Träger 30 weist ein nach außen offenes U-Profil 35 auf, das parallel zueinander und zur Längsmittelebene 36 des U-Profils 35 angeordnete und durch eine Querwand 37 verbundene Stützschenkel 38.1, 38.2 aufweist, die an ihren freien Enden Auflageränder 39.1, 39.2 für ein Auflageelement 40 aufweisen. Bei dem Auflageelement 40 handelt es sich bei dem in Figur 3 gezeigten Ausführungsbeispiel der Erfindung um Dachhautelemente 41 eines Kassettendachs. Es versteht sich jedoch, dass als Auflageelement 40 auch ein Planendach oder ein Lauf- und/oder Arbeitsflächenelement, insbesondere ein Gerüstboden oder dessen Einhängehilfsmittel 57, wie Klauen und dergleichen vorgesehen sein können, so wie beispielsweise in Figur 4 gezeigt.

Das U-Profil 35 des Strangpress-Leichtmetall-U-Profil-Trägers ist einstückig mit einem Anschlussteil 45 gebildet, das zur Befestigung und Abstützung des U-Profils 35 an dem langgestreckten Tragelement 46, hier dem Obergurt 20 des Gitterträgers 18 dient. Es versteht sich, dass der U-Profil-Träger 30 auch dafür geeignet und bestimmt ist, an anderen Tragelementen, beispielsweise an einem Gerüstrohr mithilfe der Anschlusskupplung 60 befestigt zu werden.

Der U-Profil-Träger 30 weist eine durch die Querwand 37 begrenzte und in Richtung der Auflageränder 39.1, 39.2 der Stützschenkel 38.1, 38.2 sowie zu deren Innenseiten 42.1, 42.2 hin offene, sich quer zu den Stützschenkeln 38.1, 38.2 erstreckende Führungs-Nut 50 auf. Diese Führungs-Nut 50 ist unter Ausbildung eines Schlitzes 51 durch im Abstand zueinander und längs der Innenseiten 42.1, 42.2 der beiden Stützschenkel 38.1, 38.2 angeordnete und davon ausgehend sich jeweils nach innen zur Längsmittelebene 36 hin erstreckende Nut-Hintergreif-Stege 52.1, 52.2 begrenzt. Die Nut-Hintergreif-Stege 52.1, 52.2 sind hier etwa senkrecht zu den Stützschenkeln 38.1 und 38.2 ausgebildet und liegen hier in einer gemeinsamen Horizontalebene, die hier senkrecht zu der Längsmittelebene 36 steht.

In der Führungs-Nut 50 ist ein Nutenstein 53 eines Befestigungsmittels 55 aufgenommen, das zur Befestigung von einem oder mehreren Auflageelementen 40 an dem U-Profil-Träger dient. Die Führungs-Nut 50 ist als eine sich in Längsrichtung 62 des U-Profil-Trägers 30 erstreckende Führungsschiene 54 für den Nutenstein 53 gestaltet, die sich über die gesamte Länge des U-Profil-Trägers 30 durchgehend erstreckt, und zwar in den Figuren 3 und 4 in Richtung einer senkrecht auf die Blattebene stehenden Richtung. Dadurch kann der Nutenstein 53 in der Führungs-Nut 50 in Längsrichtung 62 des U-Profil-Trägers 30 derart verschoben werden, dass er in beliebigen Positionen längs der Führungsschiene 54 positionierbar und festlegbar ist.

Der Nutenstein 53 weist in einem Querschnitt senkrecht zu den in den Figuren 3 und 4 gezeigten Querschnitten, also in einer parallel zur Längsrichtung 62 des U-Profil-Trägers 30 verlaufenden Schnittebene eine maximale Breite auf, die kleiner ist als der der Breite des Schlitzes 51 entsprechende minimale Abstand zwischen den gegenüber liegenden Enden der Nut-Hintergreif-Stege 52.1 und 52.2. Dadurch kann der Nutenstein 53 im nicht festgeklemmten Zustand, ausgehend von seiner in den Figuren 3 und 4 gezeigten Sperrstellung, durch Drehung um seine Hochachse 70, hier um etwa 90 Grad, in eine Stellung überführt werden, in welcher er aus der Führungs-Nut 50 durch den Schlitz 51 hindurch zusammen mit den übrigen Teilen des als Schnell-Spann-Element 75 gestalteten Befestigungsmittels 55 entfernt werden kann. Die Montage des Nutensteins 53 in der Führungs-Nut 50 kann entsprechend umgekehrt erfolgen.

Der Nutenstein 53 ist mit einer schwert- bzw. bolzenförmig gestalteten Sicherungslasche 76.1, 76.2 vorzugsweise drehfest verbunden, die sich hier etwa senkrecht zu dem hier einen rechteckförmigen Querschnitt aufweisenden Nutenstein 53 von diesem weg erstreckt und die sich in dem gezeigten montierten Zustand durch den Schlitz 51 der Führungs-Nut 50 etwa parallel und entlang der Stützschenkel 38.1, 38.2 erstreckt. Die Sicherungslasche 76.1, 76.2 weist eine Länge auf derart, dass sie im montierten Zustand die Auflageränder 39.1, 39.2 der Stützschenkel 38.1, 38.2 des U-Profils 35 des U-Profil-Trägers 30 derart überragt, dass ein die Auflageelemente 40, respektive die in Figur 3 im Stoßbereich übereinander liegenden Dachhautelemente 41, bzw. die in Figur 4 gezeigten Einhängehilfsmittel 57 der Lauf- und/oder Arbeitsflächenelemente 58 übergreifendes Halteelement 77, das hier als Halteplatte bzw. als Lochscheibe 78 gestaltet ist, mittels eines durch eine quer zu der Sicherungslasche 76.1, 76.2 verlaufenden Sicherungsöffnung 79.1, 79.2 der Sicherungslasche 76.1, 76.2 greifenden Keils 80 wiederlösbar festspannbar ist. Wie in den Figuren 3 und 4 im montierten und festgespannten Zustand gezeigt, sind dann die Auflageelemente 40, respektive die Dachhautelemente 41 bzw. die fest, vorzugsweise durch Verschweißen mit den Lauf- und/oder Arbeitsflächenelementen 58 verbundenen Einhängehilfsmittel 57 nach Einschlagen des Keils 80 in die Sicherungsöffnung 79.1, 79.2, zwischen dem Halteelement 77 und den Stützschenkeln 38.1, 38.2 festgespannt.

Der Keil 80 weist im Bereich seines dem Einschlagendes gegenüber liegenden Endes ein Verliersicherungsmittel, hier in Form eines Niet 85 auf, wodurch der Keil 80 unverlierbar mit der Sicherungslasche 76.1, 76.2 verbunden ist. Zu diesem Zwecke weist der Niet 85 eine Breite bzw. Länge auf, die größer ist als die Breite der Sicherungsöffnung 79.1, 79.2 oder, allgemeiner ausgedrückt, steht der Niet 85 über die Außenoberfläche des Keils 80 so weit vor, dass der Keil 80 nicht ohne bleibende Deformation oder Zerstörung des Niet 86 und/oder des Keils 80 und/oder der Sicherungslasche 76.1, 76.2 von der Sicherungslasche 76.1, 76.2 trennbar ist. In den gezeigten Ausführungsbeispielen sind auch der Nutenstein 53 und das hier als Lochscheibe 78 gestaltete Halteelement 77 unverlierbar mit der Sicherungslasche 76.1, 76.2 verbunden, so dass der Nutenstein 53, das Halteelement 77, der Keil 80 und die Sicherungslasche 76.1, 76.2 eine unverlierbare Einheit bzw. Baugruppe ausbilden.

Wie beispielhaft in Figur 4 gezeigt, kann das mit dem Nutenstein 53 gestaltete Befestigungsmittel 55 auch zur vorteilhaften Befestigung einer Abhebesicherung 56 gegen Abheben von mit Einhängehilfsmitteln 57, wie Einhängehaken oder Klauen versehenen Lauf- und/oder Arbeitsflächenelementen 58 von den Auflagerändern 39.1, 39.2 der Stützschenkel 38.1, 38.2 ausgebildet sein bzw. dienen.

In den in den Figuren 3 und 4 gezeigten bevorzugten Ausführungsbeispielen der Erfindung, ist außerdem vorgesehen, dass der Anschlussteil 45 des U-Profil-Trägers 30 beiderseits der Längsmittelebene 36 jeweils einen Befestigungsschenkel 59.1, 59.2 für die hier separat handhabbare Anschlusskupplung 60 aufweist, die hier als eine mit einer Kupplungshalbschale 61 gebildete Rohrkupplung gestaltet ist. Diese Anschlusskupplung 60 kann bei dem erfindungsgemäß gestalteten U-Profil-Träger 30 im Unterschied zu den aus dem Stand der Technik bekannten Konstruktionen an mehreren beliebigen Positionen längs des U-Profil-Trägers 30 an dessen Befestigungsschenkeln 59.1 und 59.2 wieder lösbar befestigt werden. Der U-Profil-Träger 30 kann mittels der Anschlusskupplung 60 an dem langgestreckten, hier als Obergurt 20 eines Gitterträgers 80 ausgebildeten Tragelement 46 befestigt werden bzw. ist dort gemäß den in den Figuren 3 und 4 gezeigten Montagestellungen befestigt. Zu diesem Zwecke sind die beiden Befestigungsschenkel 59.1 und 59.2 hier jeweils als eine sich in Längsrichtung 62 des U-Profil-Trägers 30 erstreckende und über die gesamte Länge des U-Profil-Trägers durchgehende Befestigungsschiene 63.1, 63.2 gestaltet, an welcher die Befestigungsteile 71.1 und 71.2 der Anschlusskupplung 60 an mehreren beliebigen Positionen längs des U-Profil-Trägers 30 befestigbar sind. Auf diese Weise kann die Anschlusskupplung 60 an beliebigen Positionen längs des U-Profil-Trägers 30 zur Befestigung desselben an dem Tragelement 46 angeordnet und festgelegt werden, ohne dass es zu einer Kollision mit benachbarten Bauteilen, wie Verstrebungen, kommen kann. Dies gewährleistet eine optimale Sicherheit. Die Kupplungshalbschale 61 ist im Unterschied zu den aus dem Stand der Technik bekannten Kupplungshalbschalen als Leichtmetall-Strangpressprofil gestaltet.

Die Befestigungsschenkel 59.1 und 59.2 umfassen jeweils Hintergreifflächen 69.1, 69.2 aufweisende Stützelemente 68.1, 68.2, die sich von dem Tragelement 46, hier dem Obergurt 20 weg und zu der das U-Profil 35 aufweisenden Seite des U-Profil-Trägers 30 hin erstrecken und mit deren Hilfe eine seitliche Abstützung von Befestigungsteilen 71.1, 71.2 der Anschlusskupplung 60 erreicht wird, wenn diese unter Befestigung des U-Profil-Trägers 30 an dem Tragelement 46 an dem U-Profil-Träger 30 befestigt ist. Im befestigten Zustand sind also die Befestigungsteile 71.1 und 71.2 der Anschlusskupplung 60 formschlüssig mit den Stützelementen 68.1, 68.2 bzw. mit den Befestigungsschenkeln 59.1, 59.2 verbunden.

In den in den Figuren 3 und 4 gezeigten Ausführungsbeispielen weist der erfindungsgemäße U-Profil-Träger 30 an seinem Anschlussteil 45 eine zwischen den Befestigungsschenkeln 59.1 und 59.2 ausgebildete Aufnahme-Nut 65 auf, die zu dem Tragelement 46 hin nach außen offen ist und die sich in Längsrichtung 62 des U-Profil-Trägers 30 ebenfalls über die gesamte Länge des U-Profil-Trägers durchgehend erstreckt. Diese Aufnahme-Nut 65 kann zur Aufnahme eines Befestigungsmittel-Teils eines mit dem Tragelement 46 verbundenen Befestigungsmittels dienen, das hier mit einer Schraube 67 mit Schraubenkopf 66 gestaltet ist. Demgemäß kann der über die Außenoberfläche des hier rohrförmigen Tragelements 46 vorstehende Schraubenkopf 66 in der Aufnahme-Nut 65 aufgenommen werden, so dass der U-Profil-Träger 30 auch oberhalb von derart über das Tragelement 46 vorstehenden Teilen bestimmungsgemäß aufgesattelt und sicher befestigt werden kann.

In den in den Figuren 3 und 4 gezeigten Ausführungsbeispielen sind die Befestigungsschenkel 59.1 und 59.2 des Auflageelements 40 des U-Profil-Trägers 30 zu den hier mit einem Kreisaußendurchmesser gebildeten rohrförmigen Tragelements 46 hin mit einer entsprechend kreiszylindrischen Anlagefläche gestaltet, deren Radius 64.1, 64.2 dem Außenradius des rohrförmigen Tragelements 46 entspricht. Auf diese Weise erhält man eine spannungsoptimierte formschlüssige Anlage des Auflageelements 40 des U-Profil-Trägers 30 an dem Tragelement 46. Es versteht sich jedoch, dass abhängig von der Außengeometrie des jeweiligen Tragelements, die diesem zugeordneten Auflageflächen des Auflageelements auch an die jeweilige Außenkontur dieser Tragelemente angepasst gestaltet sein kann, also beispielsweise mit einer ebenen, im Querschnitt geraden Fläche abgeschrägt ausgebildet sein kann. Demgemäß kann der erfindungsgemäße U-Profil-Träger 30 auf jede Art von Tragelementen, insbesondere auf jede Art von Gerüstrohren oder Gitterträgern, insbesondere mit Kreisquerschnitt, montiert werden, so dass sich ein besonders breites Einsatzspektrum dieses U-Profil-Trägers 30 ergibt.

Das Einsatzspektrum des U-Profil-Trägers 30 ist weiter dadurch erweitert, dass in dessen U-Profil 35 bzw. auf den Auflagerändern 39.1, 39.2 der Stützschenkel 38.1, 38.2 auch Lauf- und/oder Arbeitsflächenelemente, insbesondere Gerüstböden und vorzugsweise Einhängehilfsmittel 57 wie Einhängehaken oder Klauen derartiger Lauf- und/oder Arbeitsflächenelemente 58 eingehängt werden können, die dann mithilfe des Schnell-Spann-Elements 75 an dem U-Profil-Träger 30 festgelegt werden können oder unter Festlegung einer Abhebesicherung 56 an dem U-Profil-Träger 30 gesichert werden können. Demgemäß kann der U-Profil-Träger 30 beispielsweise auch zur Montage von Flächengerüsten aus systemfreien Gitterträgern und/oder Gerüstteilen eingesetzt werden.

Die Figur 4 zeigt ein derartiges Ausführungsbeispiel des erfindungsgemäßen U-Profil-Trägers 30 eines Tragwerkes, insbesondere eines Gerüsts oder Podiums oder einer Tribüne oder Treppe, der an einem rohrförmigen Tragelement 46 mittels einer Anschlusskupplung 60 befestigt ist und an dessen U-Stütz-Schenkel 38.1, 38.2 Einhängehilfsmittel 57 bildende Einhängehaken 84 von Lauf- und/oder Arbeitsflächenelemente 58 bildenden Gerüstböden 83 mit Hilfe einem als Abhebesicherung 56 gestalteten Haltelement 77 gesichert sind, die mit Hilfe eines Schnell-Spann-Elements 75 mit Keil 80 festgelegt ist. Gleiche Elemente sind mit gleichen Bezugszeichen wie in Figur 3 versehen.

Im Unterschied zu dem in Figur 3 gezeigten Ausführungsbeispiel ist bei dem in Figur 4 gezeigten Ausführungsbeispiel eine Sicherungsöffnung 79.2 vorgesehen, die gegenüber der Sicherungsöffnung 79.1 um etwa 90 Grad gedreht in der Sicherungslasche 76.2 angeordnet ist. Dadurch bedingt ist auch der Keil 80 um etwa 90 Grad versetzt angeordnet, so dass sich dieser nunmehr etwa parallel zu Längsrichtung 62 des U-Profil-Trägers 30 erstreckt. Dadurch können die im Gerüstbau üblichen Keile 80 platzsparend und unter Sicherheitsaspekten gut sichtbar angeordnet werden. Abgesehen von den vorstehend bezeichneten Unterschieden ist das in Figur 4 gezeigte Befestigungsmittel gleich gestaltet wie das Befestigungsmittel 55 gemäß Figur 3. Ebenfalls jeweils gleich gestaltet sind in den Figuren 3 und 4 der U-Profil-Träger 30 und die Anschlusskupplung 60. Es versteht sich jedoch, dass diese Elemente im Rahmen der Erfindung auch unterschiedlich gestaltet sein können.

Es versteht sich außerdem, dass der Leichtmetall-Strangpress-U-Profil-Träger 30 ohne Weiteres auf ein vor Ort gewünschtes Maß gekürzt werden kann und dann ohne irgendwelche Einschränkungen weiterverwendet werden kann.

### B E Z U G S Z E I C H E N L I S T E

- 10: Schnell-Montage-Halle
- 11: Gerüst
- 12: Dachbinder
- 12.1: Firststück
- 12.2: Dachbinder-Element
- 17.1: bis
- 17.4: Linie anstelle von Dachbindern
- 18: Gitterträger
- 20: Obergurt
- 21: Untergurt
- 22: Vertikalstab
- 23: Diagonalstab
- 30: U-Profil-Träger
- 31: Überdachung
- 32: Schnell-Montage-Hallendach
- 35: U-Profil
- 36: Längsmittelebene
- 37: Querwand
- 38.1: Stützschenkel
- 38.2: Stützschenkel
- 39.1: Auflagerand von 38.1
- 39.2: Auflagerand von 38.2
- 40: Auflageelement
- 41: Dachhaut-Element
- 42.1: Innenseite von 38.1
- 42.2: Innenseite von 38.2
- 43: Kassettendach
- 45: Anschlussteil
- 46: Tragelement
- 50: Führungs-Nut
- 51: Schlitz
- 52.1: Nut-Hintergreif-Steg
- 52.2: Nut-Hintergreif-Steg
- 53: Nutenstein
- 54: Führungsschiene
- 55: Befestigungsmittel
- 56: Abhebesicherung
- 57: Einhängehilfsmittel
- 58: Lauf- und/oder Arbeitsflächenelement
- 59.1: Befestigungsschenkel
- 59.2: Befestigungsschenkel
- 60: Anschlusskupplung
- 61: Kupplungshalbschale
- 62: Längsrichtung von 30
- 63.1: Befestigungsschiene
- 63.2: Befestigungsschiene
- 64.1: Radius
- 64.2: Radius
- 65: Aufnahme-Nut
- 66: Schraubenkopf
- 67: Schraube
- 68.1: Stützelement
- 68.2: Stützelement
- 69.1: Hintergreiffläche von 68.1
- 69.2: Hintergreiffläche von 68.2
- 70: Hochachse von 53
- 71.1: Befestigungsteil
- 71.2: Befestigungsteil
- 72.1: Befestigungs-Nase
- 72.2: Befestigungs-Nase
- 75: Schnell-Spann-Element
- 76.1: Sicherungslasche
- 76.2: Sicherungslasche
- 77: Halteelement (Halteplatte)
- 78: Lochscheibe
- 79.1: Sicherungsöffnung
- 79.2: Sicherungsöffnung
- 80: Keil
- 81: Gewindebolzen
- 82: Mutter
- 83: Gerüstboden
- 84: Einhängehaken
- 85: Niet

## Patentansprüche

1. U-Profil-Träger (30) einer Überdachung (31), Halle, Tribüne, Treppe oder eines Gerüsts oder Podiums, mit einer Anschlusskupplung (60) und einem nach außen offenen U-Profil (35), das parallel zueinander und zur Längsmittelebene (36) des U-Profils (35) angeordnete und durch eine Querwand (37) verbundene Stützschenkel (38.1 38.2) aufweist, die vorzugsweise an ihren freien Enden Auflageränder (39.1, 39.2) für ein Auflageelement (40), insbesondere für ein Dach, beispielsweise für ein Kassettendach (43) oder für ein Planendach oder für ein Lauf- und/oder Arbeitsflächenelement (58), insbesondere für einen Gerüstboden (83) oder für dessen, vorzugsweise als Klauen gestaltete, Einhängehilfsmittel (57) aufweist, und mit einem einstückig mit dem U-Profil (35) verbundenen Anschlussteil (45) zur Befestigung und Abstützung des U-Profils (35) an einem langgestreckten Tragelement (46), insbesondere an einem Obergurt (20) eines Gitterträgers (18) oder an einem Gerüstrohr, wobei
der Anschlussteil (45) des U-Profil-Trägers (30) beiderseits der Längsmittelebene (36) Befestigungsschenkel (59.1, 59.2) für die Anschlusskupplung (60) aufweist, wobei der U-Profil-Träger (30) mittels der Anschlusskupplung (60) an dem langgestreckten Tragelement (46) befestigbar ist, **dadurch gekennzeichnet, dass** die Anschlusskupplung (60) als Rohrkupplung mit einer Kupplungshalbschale (61) gebildet ist und an mehreren Positionen längs des U-Profil-Trägers (30) an den Befestigungsschenkeln (59.1, 59.2) lösbar befestigbar ist.

2. U-Profil-Träger nach Anspruch 1, **dadurch gekennzeichnet, dass** wenigstens einer der Befestigungsschenkel (59.1, 59.2) einen L-förmigen oder C-förmigen oder V-förmigen Querschnitt aufweist.

3. U-Profil-Träger nach Anspruch 1 oder 2, **dadurch gekennzeichnet, dass** wenigstens einer der Befestigungsschenkel (59.1, 59.2) mit Hintergreifflächen (69.1, 69.2) eines sich von dem Tragelement (46) weg und zu der das U-Profil (35) aufweisenden Seite des U-Profil-Trägers (30) hin erstreckenden Stützelementes (68.1, 68.2) gestaltet ist, zum seitlichen Abstützen eines Befestigungsteils (71.1, 71.2) der, unter Befestigung des U-Profil-Trägers (30) an dem Tragelement (46), an dem U-Profil-Träger (30) befestigten Anschlusskupplung (60), so dass der Befestigungsteil (71.1, 71.2) der Anschlusskupplung (60) formschlüssig mit den Stützelementen (68.1, 68.2) verbunden ist.

4. U-Profil-Träger nach einem der Ansprüche 1 bis 3, **dadurch gekennzeichnet, dass** die Befestigungsschenkel (59.1, 59.2) jeweils als eine sich in Längsrichtung (62) des U-Profil-Trägers (30) erstreckende Befestigungsschiene (63.1, 63.2) für Befestigungsteile (71.1, 71.2) der Anschlusskupplung (60) gestaltet sind, so dass die Befestigungsteile (71.1, 71.2) der Anschlusskupplung (60) an mehreren beliebigen Positionen längs des U-Profil-Trägers (30) befestigbar sind.

5. U-Profil-Träger nach einem der Ansprüche 1 bis 4, **dadurch gekennzeichnet, dass** die Kupplungshalbschale (61) der Anschlusskupplung (60) als Leichtmetall-Strangpressprofil gestaltet ist.

6. U-Profil-Träger nach einem der Ansprüche 1 bis 5, **dadurch gekennzeichnet, dass** der U-Profil-Träger (30) eine, vorzugsweise durch die Querwand (37) begrenzte, in Richtung der Auflageränder (39.1, 39.2) der Stützschenkel (38.1, 38.2) sowie zu deren Innenseiten (42.1, 42.2) hin offene, sich quer zu den Stützschenkeln (38.1, 38.2) erstreckende Führungs-Nut (50) aufweist, die unter Ausbildung eines Schlitzes (51) durch im Abstand zueinander und längs der Innenseite (42.1, 42.2) der beiden Stützschenkel (38.1, 38.2) angeordnete und davon ausgehend sich jeweils nach innen erstreckende Nut-Hintergreif-Stege (52.1, 52.2) begrenzt ist, und in der ein an mehreren Positionen längs der Führungs-Nut (50) lösbar befestigbarer Nutenstein (53) eines Befestigungsmittels (55) zur Befestigung des Auflageelements (40) an dem U-Profil-Träger (30) und/oder zur Befestigung einer Abhebesicherung (56) gegen Abheben der Einhängehilfsmittel (57) des Lauf- und/oder Arbeitsflächenelements (58) aufnehmbar ist bzw. aufgenommen ist.

7. U-Profil-Träger nach Anspruch 6, **dadurch gekennzeichnet, dass** die Führungs-Nut (50) als eine sich in Längsrichtung (62) des U-Profil-Trägers (30) erstreckende Führungsschiene (54) für den Nutenstein (53) gestaltet ist, so dass dieser in der Führungs-Nut (50) in Längsrichtung (62) des Trägers verschiebbar ist.

8. U-Profil-Träger nach Anspruch 6 oder 7, **dadurch gekennzeichnet, dass** die Führungs-Nut (50) von der Querwand (37) begrenzt ist.

9. U-Profil-Träger nach einem der Ansprüche 6 bis 8, **dadurch gekennzeichnet, dass** das mit dem Nutenstein (53) versehene Befestigungsmittel (55) als Schnell-Spann-Element (75) gestaltet ist.

10. U-Profil-Träger nach einem der Ansprüche 6 bis 9, **dadurch gekennzeichnet, dass** das mit dem Nutenstein (53) versehene Befestigungsmittel (55) mit einer sich quer zu dem Nutenstein (53) erstreckenden Sicherungslasche (76.1, 76.2) gestaltet ist, die sich in montiertem Zustand durch den Schlitz (51) der Führungs-Nut (50) entlang den Stützschenkeln (38.1, 38.2) erstreckt und welche die Auflageränder (39.1, 39.2) der Stützschenkel (38.1, 38.2) derart überragt, dass ein das Auflageelement (40) übergreifendes, vorzugsweise als Halteplatte gestaltetes Halteelement (77) mittels eines durch eine quer verlaufende Sicherungsöffnung (79.1, 79.2) der Sicherungslasche (76.1, 76.2) greifenden Keils (80) wiederlösbar festspannbar ist.

11. U-Profil-Träger nach Anspruch 10, **dadurch gekennzeichnet, dass** der Nutenstein (53), das Halteelement (77) und der Keil (80) unverlierbar mit der Sicherungslasche (76.1, 76.1) verbunden sind.

12. U-Profil-Träger nach einem der Ansprüche 1 bis 11, **dadurch gekennzeichnet, dass** der Anschlussteil (45) mit einer zwischen den Befestigungsschenkeln (59.1, 59.2) angeordneten, zu dem Tragelement (46) hin und nach außen offenen und sich in Längsrichtung des U-Profil-Trägers (30) erstreckenden Aufnahme-Nut (65) zur Aufnahme eines Befestigungsmittel-Teils eines mit dem Tragelement (46) verbundenen Befestigungsmittels, insbesondere eines Schraubenkopfes (66) einer Schraube (67), aufweist.

13. U-Profil-Träger nach einem der Ansprüche 1 bis 12, **dadurch gekennzeichnet, dass** dieser aus einem stranggepressten Leichtmetall besteht.

## Claims

1. Channel girder (30) of a roofing (31), hall, grandstand, stairs or a scaffolding or platform, with a connecting coupling (60) and an outwardly open channel (35) having support limbs (38.1, 38.2), which are arranged parallel to one another and to the longitudinal centre plane (36) of the channel (35) and connected by a transverse wall (37) and which have, preferably at the free ends thereof, support edges (39,1, 39.2) for an overlay element (40), particularly for a roof, for example for a coffered roof (43) or for a flat roof or for a tread and/or work-surface element (58), particularly for a scaffolding base (3) or for suspension aids (57), which are preferably formed as claws, thereof, and with a connecting part (45), which is integrally connected with the channel (35), for fastening and supporting the channel (35) at an elongate bearing element (46), particularly at a top chord (20) of a lattice beam (18) or at a scaffolding tube, wherein the connecting part (45) of the channel girder (30) has on either side of the longitudinal centre plane (36) fastening limbs (59.1, 59.2) for the connecting coupling (60), wherein the channel girder (30) is fastenable by means of the connecting coupling (60) to the elongate bearing element (46), **characterised in that** connecting coupling (60) is formed as a tube coupling with a coupling half shell (61) and is detachably fastenable to the fastening limbs (59.1, 59.2) at several positions along the channel girder (30).

2. Channel girder according to claim 1, **characterised in that** at least one of the fastening limbs (59.1, 59.2) has an L-shaped or a C-shaped or V-shaped cross-section.

3. Channel girder according to claim 1 or 2, **characterised in that** at least one of the fastening limbs (59.1, 59.2) is formed with overlap surfaces (69.1, 69,2) of a support element (68.1, 68.2), which extends away from the bearing element (46) and towards the side of the channel girder (30) having the channel (35), for lateral support of a fastening part (71.1, 71.2) of the connecting coupling (60), which is fastened to the channel girder (30), when the channel girder (30) is fastened to the bearing element (46), so that the fastening part (71.1, 71.2) of the connecting coupling (60) is mechanically positively connected with the support elements (68.1, 68.2).

4. Channel girder according to any one of claims 1 to 3, **characterised in that** the fastening limbs (59.1, 59.2) are each formed as a fastening rail (63.1, 63.2), which extends in longitudinal direction (62) of the channel girder (30), for fastening parts (71.1, 71.2) of the connecting coupling (60) so that the fastening parts (71.1, 71.2 of the connecting coupling (60) are fastenable at several desired positions along the channel girder (30).

5. Channel girder according to any one of claims 1 to 4, **characterised in that** the coupling half shell (61) of the connecting coupling (60) is formed as a light-metal extruded section.

6. Channel girder according to any one of claims 1 to 5, **characterised in that** the channel girder (30) has a guide groove (50), which is preferably bounded by the transverse wall (37), is open in the direction of the support edges (39.1, 39.2) of the support limbs (38.1, 38.2) as well as towards the inner sides (42.1, 42.2) thereof, extends transversely to the support limbs (38.1, 38.2) and is bounded, with formation of a slot (51), by respective inwardly extending groove overlap webs (52.1, 52.2) arranged at a spacing from one another and along the inner side (42.1, 42.2) of the two support limbs (38.1, 38.2) and going out therefrom and in which a slide block (53), which is releasably fastenable at several positions along the guide groove (50), of a fastening means (55) is receivable or received for fastening of the overlay element (40) to the channel girder (30) and/or for fastening of lifting-off securing means (56) securing against lifting-off of the suspension aids (57) of the tread and/or work-surface element (58).

7. Channel girder according to claim 6, **characterised in that** the guide groove (50) is formed as a guide rail (54), which extends in longitudinal direction (62) of the channel girder (30), for the slide block (53) so that this is displaceable in the guide groove (50) in the longitudinal direction (62) of the girder.

8. Channel girder according to claim 6 or 7, **characterised in that** the guide groove (50) is bounded by the transverse wall (37).

9. Channel girder according to any one of claims 6 to 8, **characterised in that** the fastening means (55) provided with the slide block (53) is formed as a quick-action clamping element (75).

10. Channel girder according to any one of claims 6 to 9, **characterised in that** the fastening means (55) provided with the slide block (53) is formed with a securing strap (76.1, 76.2), which extends transversely to the slide block (53) and which in the mounted state extends through the slot (51) of the guide groove (50) along the support limbs (38.1, 38.2) and protrudes beyond the support edges (39.1, 39.2) of the support limbs (38.1, 38.2) in such a manner that a retaining element (77), which engages over the overlay element (40) and is preferably formed as a holding plate, is releasably fixable by means of a wedge (80) engaging through a transversely extending securing opening (79.1, 79.2) of the securing strap (76.1, 76.2).

11. Channel girder according to claim 10, **characterised in that** the slide block (53), the retaining element (77) and the wedge (80) are captively connected with the securing strap (76.1, 76.2).

12. Channel girder according to any one of claims 1 to 11, **characterised in that** the connecting part (45) has a receiving groove (65), which is arranged between the fastening limbs (59.1, 59.2) and is open towards the bearing element (46) and outwardly and which extends in longitudinal direction of the channel girder (30), for receiving a fastening means part of a fastening means, particularly a screw head (66) of a screw (67), connected with the bearing element (46).

13. Channel girder according to any one of claims 1 to 12, **characterised in that** this consists of an extruded light metal.

## Revendications

1. Poutre profilée en U (30) pour toiture (31), hall, tribune, escalier ou échafaudage ou podium, avec un raccord de jonction (60) et un profilé en U (35) ouvert vers l'extérieur, qui présente des branches de soutien (38.1, 38.2) disposées parallèlement l'une à l'autre et au plan médian longitudinal (36) du profilé en U (35) et reliées par une paroi transversale (37), ladite toiture présentant de préférence au niveau de ses extrémités des bords d'appui (39.1, 39.2) pour un élément d'appui (40), en particulier pour un toit, par exemple pour un toit à caissons (43) ou pour un toit bâché ou pour un élément de déplacement et/ou de surface de travail (58), en particulier pour un fond d'échafaudage (83) ou pour les moyens auxiliaires d'accrochage (57) de celui-ci, réalisés de préférence comme des griffes, et avec une pièce de jonction (45) reliée d'une seule pièce au profilé en U (35) pour la fixation et le support du profilé en U (35) sur un élément de support oblong (46), en particulier sur une semelle supérieure (20) d'une poutre en treillis (18) ou sur un tube d'échafaudage, dans laquelle la pièce de jonction (45) de la poutre profilée en U (30) présente des deux côtés du plan médian longitudinal (36) des branches de fixation (59.1, 59.2) pour le raccord de jonction (60), dans laquelle la poutre profilée en U (30) est fixée à l'élément de support oblong (46) au moyen du raccord de jonction (6),
**caractérisée en ce que** le raccord de jonction (60) est formé comme un raccord de tuyaux avec une demi-coque de raccord (61) et est fixé de façon amovible dans plusieurs positions le long de la poutre profilée en U (30) aux branches de fixation (59.1, 59.2).

2. Poutre profilée en U selon la revendication 1, **caractérisée en ce qu'**au moins une des branches de fixation (59.1, 59.2) présente une section transversale en forme de L ou en forme de C ou en forme de V.

3. Poutre profilée en U selon la revendication 1 ou 2, **caractérisée en ce qu'**au moins une des branches de fixation (59.1, 59.2) est configurée avec des surfaces de saisie par l'arrière (69.1, 69.2) d'une poutre profilée en U (30) d'un élément de soutien (68.1, 68.2) s'éloignant de l'élément de support (46) et s'étendant vers le côté de la poutre profilée en U (30) présentant le profilé en U (35), pour le soutien latéral d'une pièce de fixation (71.1, 71.2) du raccord de jonction (60) fixé à la poutre profilée en U (30), la poutre profilée en U (30) étant fixée à l'élément de support (46), de sorte que la pièce de fixation (71.1, 71.2) du raccord de jonction (60) est reliée par complémentarité de forme avec les éléments de soutien (68.1, 68.2).

4. Poutre profilée en U selon l'une quelconque des revendications 1 à 3, **caractérisée en ce que** les branches de fixation (59.1, 59.2) sont réalisées respectivement comme un rail de fixation (63.1, 63.2) s'étendant dans la direction longitudinale (62) de la poutre profilée en U (30) pour des pièces de fixation (71.1, 71.2) du raccord de jonction (60), de sorte que les pièces de fixation (71.1, 71.2) du raccord de jonction (60) peuvent être fixées dans plusieurs positions quelconques le long de la poutre profilée en U (30).

5. Poutre profilée en U selon l'une quelconque des revendications 1 à 4, **caractérisée en ce que** la demi-coque de raccord (61) du raccord de jonction (60) est configurée comme un profilé extrudé en métal léger.

6. Poutre profilée en U selon l'une quelconque des revendications 1 à 5, **caractérisée en ce que** la poutre profilée en U (30) présente une rainure de guidage (50), de préférence délimitée par la paroi transversale (37), ouverte en direction des bords d'appui (39.1, 39.2) des branches de soutien (38.1, 38.2) ainsi que vers les côtés intérieurs (42.1, 42.2) de celles-ci et s'étendant transversalement aux branches de soutien (38.1, 38.2), ladite rainure étant, tout en formant une fente (51), délimitée par des entretoises saisissant la rainure par l'arrière (52.1, 52.2) disposées à distance l'une de l'autre et le long du côté intérieur (42.1, 42.2) des deux branches de soutien (38.1, 38.2), et en partant de celles-ci, s'étendant respectivement vers l'intérieur, et rainure dans laquelle peut être reçu ou logé un coulisseau (53) d'un moyen de fixation (55), pouvant être fixé de façon amovible dans plusieurs positions le long de la rainure de guidage (50), pour la fixation de l'élément d'appui (40) à la poutre profilée en U (30) et/ou pour la fixation d'un dispositif de sécurité anti-décollement (56) contre le décollement des moyens auxiliaires d'accrochage (57) de l'élément de déplacement et/ou de surface de travail (58).

7. Poutre profilée en U selon la revendication 6, **caractérisée en ce que** la rainure de guidage (50) est configurée comme un rail de guidage (54) s'étendant dans la direction longitudinale (62) de la poutre profilée en U (30) pour le coulisseau (53), de sorte que celui-ci peut être déplacé dans la rainure de guidage (50) dans la direction longitudinale (62) de la poutre.

8. Poutre profilée en U selon la revendication 6 ou 7, **caractérisée en ce que** la rainure de guidage (50) est délimitée par la paroi transversale (37).

9. Poutre profilée en U selon l'une quelconque des revendications 6 à 8, **caractérisée en ce que** le moyen de fixation (55) muni du coulisseau (53) est configuré comme un élément à serrage rapide (75).

10. Poutre profilée en U selon l'une quelconque des revendications 6 à 9, **caractérisée en ce que** le moyen de fixation (55) muni du coulisseau (53) est configuré avec une languette de sécurité (76.1, 76.2) s'étendant transversalement au coulisseau (53) et qui, à l'état monté, s'étend à travers la fente (51) de la rainure de guidage (50) le long des branches de soutien (38.1, 38.2) et qui dépasse des bords d'appui (39.1, 39.2) des branches de soutien (38.1, 38.2) de telle sorte qu'un élément de retenue (77) passant sur l'élément d'appui (40), configuré de préférence comme une plaque de retenue, peut être serré de façon détachable au moyen d'un coin (80) passant à travers une ouverture de sécurité (79.1, 79.2), s'étendant transversalement, de la languette de sécurité (76.1, 76.2).

11. Poutre profilée en U selon la revendication 10, **caractérisée en ce que** le coulisseau (53), l'élément de retenue (77) et le coin (80) sont reliés de façon imperdable avec la languette de sécurité (76.1, 76.1).

12. Poutre profilée en U selon l'une quelconque des revendications 1 ou 11, **caractérisée en ce que** la pièce de jonction (45) présente une rainure de réception (65) disposée entre les branches de fixation (59.1, 59.2), ouverte vers l'élément de support (46) et vers l'extérieur et s'étendant dans la direction longitudinale de la poutre profilée en U (30) pour la réception d'une partie de moyen de fixation d'un moyen de fixation relié à l'élément de support (46), en particulier d'une tête de vis (66) d'une vis (67).

13. Poutre profilée en U selon l'une quelconque des revendications 1 ou 12, **caractérisée en ce qu'**elle se compose d'un métal léger extrudé.
